# EUROPÄISCHE PATENTSCHRIFT

(11) **EP 3 418 479 B1**
(45) Veröffentlichungstag und Bekanntmachung des Hinweises auf die Patenterteilung: **29.04.2020**
(21) Anmeldenummer: 17001038.3
(22) Anmeldetag: 19.06.2017
(51) Int. Cl.: E05B 77/40, E05C 17/20

(54) **TÜRFESTSTELLER-EINHEIT MIT ZUMINDEST EINER HALTESTANGE, RASTSCHWINGE FÜR EINE SOLCHE TÜRFESTSTELLER-EINHEIT SOWIE FAHRZEUGTÜR UND FAHRZEUG MIT ZUMINDEST EINER SOLCHEN TÜRFESTSTELLER-EINHEIT**
DOOR FIXER UNIT WITH AT LEAST ONE SUSPENSION BAR, LOCKING BLADE FOR SUCH A DOOR FIXER UNIT AND VEHICLE DOOR AND VEHICLE HAVING AT LEAST ONE SUCH DOOR FIXER UNIT
UNITÉ DE CHARNIÈRE DE PORTE COMPRENANT AU MOINS UNE TIGE D'ARRÊT, LAME DE FIXATION POUR UNE UNITÉ DE CHARNIÈRE DE PORTE ET PORTE DE VÉHICULE ET VÉHICULE COMPRENANT AU MOINS UNE TELLE UNITÉ DE CHARNIÈRE DE PORTE

(43) Veröffentlichungstag der Anmeldung: 26.12.2018
(73) Patentinhaber: Innomotive Systems Hainichen GmbH, 09661 Hainichen (DE)
(72) Erfinder: Krumbiegel, Ulrich, 09661 Striegistal (DE); Thierbach, Daniel, 09661 Hainichen (DE)
(74) Vertreter: Rebbereh, Cornelia

(56) Entgegenhaltungen:
- EP-A1- 2 568 102
- US-A1- 2013 055 530

## Beschreibung

Die Erfindung betrifft eine Türfeststeller-Einheit mit zumindest einer Haltestange, zumindest einer Rastschwinge, die sich auf der Haltestange abstützt, und zumindest einem Gehäuse, wobei die Rastschwinge in oder an dem Gehäuse beweglich gelagert ist, eine Rastschwinge für eine solche Türfeststeller-Einheit, eine Fahrzeugtür mit zumindest einer solchen Türfeststeller-Einheit sowie ein Fahrzeug mit zumindest zwei Fahrzeugseitentüren, die über jeweils zumindest eine solche Türfeststeller-Einheit mit einer Fahrzeugkarosserie verbindbar oder verbunden sind.

Türfeststeller-Einheiten zur Verwendung mit einer Fahrzeugtür sowie Rastschwingen für eine solche Türfeststeller-Einheit sind in unterschiedlichsten Ausführungsvarianten im Stand der Technik bekannt. Diese dienen dazu, eine Haltestange für eine Tür in einer vorgegebenen Position zu verrasten und zugleich die Bewegung der Haltestange zu hemmen. Hierdurch ist es möglich, eine Tür in einer beliebigen Öffnungsstellung festzuhalten. Derartige Türfeststeller-Einheiten werden üblicherweise für Fahrzeugtüren verwendet, um diese in einer oder mehreren Öffnungsstellungen arretieren zu können.

Eine solche Türfeststeller-Einheit ist z.B. aus der DE 20 2006 020 603 U1 bekannt. Bei dieser ist eine Rasteinheit mit einer Blattfeder vorgesehen, wobei die Blattfeder mit den Rastnuten der diese aufweisenden Türhaltestange in Eingriff gebracht wird und in einem Haltergehäuse angeordnet ist. Sie weist ferner eine in Richtung auf die Türhaltestange vorstehende erste Ausbiegung sowie zumindest eine weitere Ausbiegung, die in Richtung auf die Türhaltestange vorsteht, auf. Die Erstreckung der weiteren Ausbiegung(en) ist quer zur Längsachse der Blattfeder in Richtung auf die Türhaltestange kleiner als die Erstreckung der ersten Ausbiegung in Richtung auf die Türhaltestange.

Aus der DE 10 2005 030 699 A1 sowie der EP 1 741 859 A2 ist eine Türfeststeller-Einheit für Kraftfahrzeuge bekannt, bei der eine Türhaltestange, ein Haltergehäuse mit einer Durchtrittsöffnung für die Türhaltestange und eine in dem Haltergehäuse angeordnete Rasteinheit vorgesehen sind, die zwei durch jeweils ein Federelement aufeinander zu und in Richtung auf die Türhaltestange vorgespannte, schwenkbar gelagerte Rastschwingen mit jeweils einem Rastelement aufweist. Die Rastelemente liegen an einander gegenüberliegenden Seiten der Türhaltestange an und können in Eingriff mit den entsprechenden Rastnuten an der Türhaltstange gebracht werden. Die Federelemente sind jeweils parallel zur Türhaltestange in dem Haltergehäuse angeordnet. Die Rasteinheit ist durch zwei schwenkbare, in dem Haltergehäuse gelagerte und durch SchraubenDruckfedern belastete Rastschwingen gebildet, die in ihrem Kontaktbereich mit der Türhaltestange halbkreisförmige Rastelemente aufweisen, die korrespondierend zu den Rastnuten ausgebildet sind.

Auch aus der EP 2 568 102 A1 ist eine Türfeststeller-Einheit für Kraftfahrzeuge bekannt, bei der ein mit der einen von Kraftfahrzeugtür und Kraftfahrzeugkarosserie verbindbares Rastelement und eine mit der anderen von Kraftfahrzeugtür und Kraftfahrzeugkarosserie verbindbare, relativ gegenüber dem Rastelement verstellbare und an dem Rastelement anliegende Rastfläche vorgesehen sind, wobei das Rastelement im Bereich seiner Kontaktfläche mit der Rastfläche eine in die Kontaktfläche eingelassene Vertiefung aufweist. Die Vertiefung ist als eine die Kontaktfläche kanalisierende Nut ausgebildet, wobei diese zur Aufnahme und Verteilung von Schmiermittel dient. In die Rastschwinge ist eine Vertiefung eingebracht, die dem Rastelement gegenüberliegend angeordnet ist und die zur Aufnahme einer Schraubendruckfeder dient, mittels derer die Rastschwinge in Richtung auf die Türhaltestange vorgespannt wird. Die Schraubendruckfeder ist hierbei etwa senkrecht zur Türhaltestange angeordnet. Die Rastschwingen werden auf im Haltergehäuse befestigten Gelenkbolzen gelagert, die sich senkrecht zu der durch die Gelenkbolzen vorgegebenen Schwenkachse der Fahrzeugtür erstrecken.

Es hat sich gezeigt, dass es aufgrund der Materialpaarung von Stahl, aus dem die Gelenkbolzen bestehen, und Kunststoff, aus dem das Haltergehäuse besteht, und somit unterschiedlicher Wärmeausdehnungskoeffizienten von Stahl und Kunststoff zu einem Lockern der Gelenkbolzen in einem Haltergehäuse kommen kann. Eine bei ungünstigen Witterungsbedingungen nicht funktionsfähige Verbindung von Gelenkbolzen und Haltergehäuse kann dementsprechend die Funktionsfähigkeit der Türfeststeller-Einheit einschränken, wobei es aufgrund von Spiel zu einer starken Geräuschbildung und ggf. zu einer axialen Bewegung der Gelenkbolzen und dadurch zu einem vollständigen Funktionsausfall der Türfeststeller-Einheit kommen kann.

Die US 2013/0055530 A1 offenbart einen Türhalter für ein Fahrzeug, der einen mit einer Kurvenform zwischen zwei einander gegenüberliegenden Flanken versehenen Arm aufweist. Eine einheitliche Energiespeicherkomponente wirkt mit dem Arm zusammen, um einen zunehmenden Widerstand gegenüber dem Öffnen und Schließen der Fahrzeugtür vorzusehen, ebenso wie eine Mehrzahl von stabilen Positionen. Die einheitliche Energiespeicherkomponente enthält ein Torsionsfederpaar, das jeweils mit Schuhen versehen ist, die sich gegen die Flanken des Arms abstützen und die Federn mit einem Drehmoment beaufschlagen, wenn sich die Schuhe entlang der Kurve bewegen. Die beiden Torsionsfedern erstrecken sich auf beiden Seiten des Arms, wobei jede der Torsionsfedern ein Paar von parallel zueinander angeordneten Schenkeln, die über einen gebogenen Abschnitt miteinander verbunden sind, aufweist. Ein jeweiliges Ende der Schenkel ist in einem Winkel von 90° abgewinkelt, um ein Fußpaar zu bilden. Die Füße sind jeweils mit den bereits erwähnten Schuhen versehen, wobei die Schuhe aus Kunststoff bestehen und an die Füße angegossen sind.

Der vorliegenden Erfindung liegt daher die Aufgabe zugrunde, eine Türfeststeller-Einheit mit zumindest einer Haltestange, zumindest einer Rastschwinge, die sich auf der Haltestange abstützt, und zumindest einem Gehäuse, wobei die Rastschwinge in oder an dem Gehäuse beweglich gelagert ist, vorzusehen, bei der das vorstehend beschriebene Problem nicht mehr auftritt, somit die Funktionsfähigkeit der Türfeststeller-Einheit gegenüber den Lösungen des Standes der Technik deutlich verbessert bzw. optimiert werden kann.

Die Aufgabe wird für eine Türfeststeller-Einheit nach dem Oberbegriff des Anspruchs 1 dadurch gelöst, dass die Rastschwinge zumindest ein federndes und/oder elastisches Element aufweist, das zumindest teilweise mit zumindest einer Kunststoffummantelung versehen ist, wobei ein Ende des zumindest einen federnden und/oder elastischen Elements in dem Material des Gehäuses aufgenommen ist. Für eine Rastschwinge für eine solche Türfeststeller-Einheit wird die Aufgabe dadurch gelöst, dass die Rastschwinge zumindest ein federndes und/oder elastisches Element aufweist, das zumindest teilweise mit zumindest einer Kunststoffummantelung versehen ist, wobei zumindest ein Rastabschnitt im Bereich der Kunststoffummantelung ausgebildet ist, wobei das zumindest eine federnde und/oder elastische Element zumindest einen Befestigungsabschnitt zum Befestigen an einem Gehäuse der Türfeststeller-Einheit bzw. formschlüssigen Verbinden mit dem Material des Gehäuses der Türfeststeller-Einheit aufweist. Die Aufgabe wird ferner für eine Fahrzeugtür mit zumindest einer solchen Türfeststeller-Einheit gelöst, ebenso für ein Fahrzeug mit zumindest zwei Fahrzeugseitentüren, die über jeweils zumindest eine solche Türfeststeller-Einheit mit einer Fahrzeugkarosserie verbindbar oder verbunden sind. Weiterbildungen der Erfindung sind in den abhängigen Ansprüchen definiert.

Dadurch wird eine Türfeststeller-Einheit geschaffen, die zumindest eine Haltestange und zumindest eine Rastschwinge umfasst, die sich auf der Haltestange abstützt. Die Rastschwinge ist in zumindest einem Gehäuse aufgenommen, beweglich in oder an dem Gehäuse gelagert und gegen die Haltestange vorgespannt, insbesondere durch ein Vorspannelement, beispielsweise ein Federelement, wie eine Druckfeder, z.B. eine Schraubenfeder. Durch diese Art der Lagerung der Rastschwinge im oder am Gehäuse der Türfeststeller-Einheit kann die Rastschwinge ohne bewegliche Teile, wie Gelenkbolzen, gelagert und angetrieben werden, so dass diesbezügliche Probleme des Standes der Technik vermieden werden können. Die Rastschwinge weist zumindest ein federndes und/oder elastisches Element auf, das aus einem oder mehreren Elementen bestehen oder als ein oder mehrere Elemente ausgebildet sein kann, z.B. als ein oder mehrere federnde(s) und elastische(s) Element(e) oder als ein oder mehrere federnde(s) und ein oder mehrere elastische(s) Element(e) oder als ein oder mehrere federnde(s) Element(e) und ein oder mehrere elastische(s) Element(e) ausgebildet ist. Das zumindest eine federnde und/oder elastische Element kann insbesondere aus zumindest einem elastischen Material bestehen oder dieses aufweisen, insbesondere aus zumindest einem federelastischen Material, und/oder aus zumindest einem federnden Material bestehen oder dieses aufweisen. Beispielsweise kann es ein Federblechelement sein bzw. als ein solches ausgebildet sein. Das zumindest eine federnde und/oder elastische Element ist teilweise mit zumindest einer Kunststoffummantelung versehen. Im Bereich der Kunststoffummantelung weist die Rastschwinge einen Rastabschnitt auf, mit dem sie in eine Rastausnehmung, wie eine Rastmulde oder eine Rastnut, entlang der Haltestange eingreifen kann, um ein Arretieren einer Fahrzeugtür in verschiedenen Öffnungspositionen zu ermöglichen. Der Rastabschnitt ist insbesondere kuppelförmig vorstehend bzw. sphärisch ausgebildet, um in eine entsprechend gegengleich geformte Rastausnehmung entlang der Haltestange optimal eingreifen zu können.

Die Rastschwinge besteht somit aus dem zumindest einen federnden und/oder elastischen Element, insbesondere einem Federblechelement, und der zumindest einen Kunststoffummantelung. Die federnde und/oder die elastische Eigenschaft des zumindest einen Elements kann durch die Formgebung und/oder weitere Ausgestaltung des Elements erzielt werden und/oder durch die Materialwahl für dieses. Bei Ausbilden des zumindest einen federnden und/oder elastischen Elements aus zumindest einem elastischen bzw. federelastischen Material kann dieses somit aus einer Materialpaarung aus zumindest einem elastischen Material, wie Metall bzw. Federblech oder zumindest einem anderen elastischen Material, wie einem gummielastischen Material, und Kunststoff bestehen. Das zumindest eine federnde und/oder elastische Element kann aus einem oder mehreren elastischen und/oder federnden Materialien bestehen.

Die Rastschwinge ist somit als eine Einheit aus dem zumindest einen federnden und/oder elastischen Element und der zumindest einen Kunststoffummantelung ohne bewegliche Teile, wie Gelenkbolzen oder ähnliches, ausgebildet, so dass Spielbildung und eine Geräuschentwicklung aufgrund dessen sicher vermieden werden können.

Über das zumindest eine federnde und/oder elastische Element, wie z.B. ein Federblechelement, wird die Rastschwinge mit dem Gehäuse der Türfeststeller-Einheit verbunden, so dass das Vorsehen von Gelenkbolzen, wie sie im Stand der Technik vorgesehen sind, entfallen kann. Vielmehr sind durch Aufnahme eines Endes des zumindest einen federnden und/oder elastischen Elements, insbesondere eines Federblechelements, in dem Material des Gehäuses eine spielfreie Lagerung der Rastschwinge in dem Gehäuse und ein Auslenken des zumindest einen federnden und/oder elastischen Elements, z.B. des Federblechelements, um diese Befestigung in dem Gehäuse herum möglich. Gelenkbolzen zum gelenkigen Anordnen der Rastschwinge sind daher nicht mehr erforderlich, werden durch das zumindest eine beliebig auslenkbare federnde und/oder elastische Element, insbesondere Federblechelement, ersetzt. Die entsprechende, vorstehend beschriebene Problematik des Lockerns von Gelenkbolzen im Gehäuse aufgrund der Materialpaarung von Stahl und Kunststoff und deren entsprechender unterschiedlicher Wärmeausdehnungskoeffizienten tritt somit bei der vorliegenden Türfeststeller-Einheit nicht mehr auf.

Die Kunststoffummantelung ist vorteilhaft eine Kunststoffumspritzung, wobei je nach Ausgestaltung ein Umspritzen mit nur einem Kunststoffmaterial oder auch mit mehreren Kunststoffmaterialien nacheinander bzw. in Kombination miteinander möglich ist, beispielsweise um Abschnitte der Rastschwinge weicher und andere Abschnitte härter auszubilden.

Weiter vorteilhaft weist das zumindest eine federnde und/oder elastische Element, insbesondere Federblechelement, zumindest einen Befestigungsabschnitt zum Befestigen an dem Gehäuse und zumindest einen mit der Kunststoffummantelung versehenen Abschnitt auf. Das zumindest eine federnde und/oder elastische Element, insbesondere Federblechelement, ist weiter vorteilhaft mit dem Gehäuse im Bereich seines Befestigungsabschnitts formschlüssig verbunden, kann insbesondere in dem Gehäuse verspritzt sein. Der Befestigungsabschnitt des zumindest einen federnden und/oder elastischen Elements, insbesondere Federblechelementes, kann dementsprechend zum Ermöglichen eines Befestigens bzw. formschlüssigen Verbindens mit dem Material des Gehäuses der Türfeststeller-Einheit mit zumindest einer Öffnung versehen sein, in die das Material des Gehäuses hineinfließt, so dass eine Verzahnung zwischen dem Material des Gehäuses und dem zumindest einen federnden und/oder elastischen Element, insbesondere Federblechelement, erzeugt wird. Lediglich der Abschnitt bzw. der Teil der Rastschwinge, der als Rastabschnitt zum Eingreifen in Rastausnehmungen, wie Rastmulden oder Rastnuten, der Haltestange der Türfeststeller-Einheit dient, ist mit der Kunststoffummantelung versehen. In diesem Bereich kann ein Vorspannelement, z.B. ein Federelement, wie eine Druckfeder, insbesondere eine Schraubenfeder, der Türfeststeller-Einheit im Bereich der Kunststoffummantelung der Rastschwinge an dieser angreifen zum Ausüben einer Vorspannkraft in Richtung der Haltestange. Eine solche Druckfeder kann sich dabei einerseits an der Rastschwinge und andererseits in dem Gehäuse der Türfeststeller-Einheit, in dem die Rastschwinge aufgenommen ist, abstützen. Die Rastschwinge kann entsprechend ausgeformt sein, um das Vorspannelement, wie ein Federelement, gut darin oder daran aufnehmen und gegen ein ungewolltes Herausgleiten sichern zu können. Insbesondere kann die Kunststoffummantelung eine umlaufende Wandung mit einer darin vorgesehenen ringförmigen Nut aufweisen, in der das insbesondere als Schraubenfeder ausgebildete Federelement bzw. Vorspannelement sich abstützen bzw. darin lagern kann.

Aus der Kunststoffummantelung ragt der Teil des zumindest einen federnden und/oder elastischen Elements, insbesondere des Federblechelementes, heraus, der als Befestigungsabschnitt zum Befestigen im Gehäuse bzw. am Gehäuse der Türfeststeller-Einheit dient und ein Übergangsabschnitt zwischen dem Befestigungsabschnitt und dem mit der Kunststoffummantelung versehenen Abschnitt. Die Druckfeder der Türfeststeller-Einheit greift demensprechend im Bereich der Kunststoffummantelung der Rastschwinge an dieser an zum Ausüben einer Kraft bzw. Vorspannkraft in Richtung der Haltestange. Überstreift der Rastabschnitt der Rastschwinge die Haltestange, wird die Rastschwinge nur wenig oder gar nicht gegenüber der Ausgangsposition ausgelenkt. Überstreift der Rastabschnitt der Rastschwinge jedoch eine Rastausnehmung entlang der Haltestange, also greift in diese ein, wird die Rastschwinge gegenüber ihrer Ausgangsposition und entgegen der Vorspannkraftrichtung des Vorspannelements, wie eines Federelements, benachbart zu dem Befestigungsbereich des zumindest einen federnden und/oder elastischen Elements, insbesondere Federblechelements, der Rastschwinge in dem Gehäuse ausgelenkt.

Die Haltestange ist mit der zumindest einen Rastausnehmung versehen zum rastenden Eingreifen der Rastschwinge im Bereich von deren Rastabschnitt der Kunststoffummantelung. Der entsprechende Rastabschnitt der Rastschwinge ist daher vorteilhaft bzgl. seiner Formgebung an die zumindest eine Rastausnehmung der Haltstange angepasst, um dort optimal rastend eingreifen zu können. Beispielsweise kann, der Rastabschnitt der Rastschwinge sphärisch geformt sein und dementsprechend die Rastausnehmung(en) der Haltestange eine tellerförmige bzw. gerundete Rastnut sein.

Der Befestigungsabschnitt des zumindest einen federnden und/oder elastischen Elements, insbesondere Federblechelements, ist weiter vorteilhaft mit zumindest einer Öffnung versehen und/oder weist zumindest einen abgewinkelten Abschnitt auf, um ein Befestigen des zumindest einen federnden und/oder elastischen Elements, insbesondere Federblechelements, bzw. der Rastschwinge an dem Gehäuse der Türfeststeller-Einheit zu erleichtern. Gerade durch das Vorsehen zumindest einer Öffnung in dem Befestigungsabschnitt des zumindest einen federnden und/oder elastischen Elements, insbesondere Federblechelements, ist ein formschlüssiges Umspritzen bzw. Hindurchspritzen durch die Öffnung beim Einformen des zumindest einen federnden und/oder elastischen Elements, insbesondere Federblechelementes, bzw. von dessen Befestigungsabschnitt in das Gehäuse möglich und somit ein besonders guter Halt des Befestigungsabschnitts des zumindest einen federnden und/oder elastischen Elements, insbesondere Federblechelements, in dem Gehäusematerial. Durch das Hindurchfließen des Materials des Gehäuses durch die Öffnung(en) in dem Befestigungsabschnitt des zumindest einen federnden und/oder elastischen Elements, insbesondere Federblechelements, kann eine Verzahnung von Gehäusematerial und des zumindest einen federnden und/oder elastischen Elements, insbesondere Federblechelements, erfolgen, die einen besonders guten Halt beider aneinander bewirkt.

Durch das Vorsehen des zumindest einen abgewinkelten Abschnitts des zumindest einen federnden und/oder elastischen Elements, insbesondere Federblechelements, bzw. von dessen Befestigungsabschnitt ist es möglich, einen besonders sicheren Halt von diesem im Material des Gehäuses zu erzielen, so dass die Gefahr eines Lockerns des zumindest einen federnden und/oder elastischen Elements, insbesondere Federblechelements, in dem Gehäuse bei einem Durchbiegen des zumindest einen federnden und/oder elastischen Elements, insbesondere Federblechelementes, beim Überstreichen des oder der nicht mit zumindest einer Rastnut versehenen Abschnitts/Abschnitte der Haltestange vermieden werden kann. Der Halt des abgewinkelten Abschnitts des Befestigungsabschnitts des zumindest einen federnden und/oder elastischen Elements, insbesondere Federblechelements, im Material des Gehäuses der Türfeststeller-Einheit ist somit auch beim beliebigen Auslenken des Rastabschnitts der Rastschwinge gegenüber dem Befestigungsabschnitt des zumindest einen federnden und/oder elastischen Elements, insbesondere Federblechelements, sehr sicher. Durch das formschlüssige Verbinden des zumindest einen federnden und/oder elastischen Elements, insbesondere Federblechelements, und des Gehäuses, insbesondere das Einspritzen bzw. Verspritzen des zumindest einen federnden und/oder elastischen Elements, insbesondere Federblechelements, in dem Gehäuse der Türfeststeller-Einheit, ist eine spielfreie Lagerung der Rastschwinge im Gehäuse der Türfeststeller-Einheit möglich.

Das zumindest eine federnde und/oder elastische Element, insbesondere Federblechelement, weist ferner zumindest eine Durchgangsöffnung mit zumindest einem Haltelement zum Festhalten der Kunststoffummantelung an dem zumindest einen federnden und/oder elastischen Element, insbesondere Federblechelement, auf, wobei die Kunststoffummantelung im Bereich der zumindest einen Durchgangsöffnung, insbesondere diese vollständig umgebend, angeordnet ist oder wird. Das zumindest eine Halteelement des zumindest einen federnden und/oder elastischen Elements, insbesondere Federblechelements, kann insbesondere zahnförmig und aus der Ebene des zumindest einen federnden und/oder elastischen Elements, insbesondere Federblechelements, herausgebogen sein. Durch das Vorsehen von Zähnen bzw. einer Verzahnung gerade am endseitigen Rand des zumindest einen federnden und/oder elastischen Elements, insbesondere Federblechelements, im Bereich der Durchgangsöffnung ist ein besonders gutes Ineinandergreifen mit der Kunststoffummantelung dort möglich, somit ein besonders guter Halt des zumindest einen federnden und/oder elastischen Elements, insbesondere Federblechelements, an der Kunststoffumspritzung bzw. umgekehrt der Kunststoffumspritzung an dem zumindest einen federnden und/oder elastischen Element, insbesondere Federblechelement. Ein Abschnitt um die Durchgangsöffnung in dem mit der Kunststoffummantelung versehenen Abschnitt herum kann ferner aus der Ebene des zumindest einen federnden und/oder elastischen Elements, insbesondere Federblechelements, ausgestellt oder herausgewölbt sein. Durch das Herausbiegen des die Durchgangsöffnung umgebenden Abschnitts des zumindest einen federnden und/oder elastischen Elements, insbesondere Federblechelements, an dem die Kunststoffummantelung vorgesehen werden soll, aus der Ebene des zumindest einen federnden und/oder elastischen Elements, insbesondere Federblechelements, wird für diesen Bereich bereits der vorkragende Rastabschnitt im zumindest einen federnden und/oder elastischen Element, insbesondere Federblechelement, vorgeformt, der sich nach dem Ummanteln mit dem Kunststoffmaterial ergibt.

Durch das Einspritzen des zumindest einen federnden und/oder elastischen Elements, insbesondere Federblechelementes, in das Gehäuse der Türfeststeller-Einheit und in die Rastschwinge bzw. durch das Ummanteln des zumindest einen federnden und/oder elastischen Elements, insbesondere Federblechelementes, mit einer Kunststoffumspritzung zum Ausbilden des Rastabschnitts der Rastschwinge wird auch die Türfeststeller-Einheit erheblich leichter bzw. einfacher montierbar als dies bei Vorsehen der Gelenkbolzen nach dem Stand der Technik möglich ist. Die Anzahl der Bauteile der Türfeststeller-Einheit kann verringert und die Montageschritte zum Montieren der einzelnen Komponenten der Türfeststeller-Einheit vereinfacht werden. Durch das Einspritzen der Rastschwinge im Bereich ihres zumindest einen federnden und/oder elastischen Elements, insbesondere Federblechelements, in das Gehäuse ist nachfolgend lediglich noch eine Montage des Vorspannelements, insbesondere Federelements, in dem Gehäuse, in Angriff an der Rastschwinge, und der Haltestange in Durchgriff durch das Gehäuse, in Anlage an der Rastschwinge, und ein Schließen des Gehäuses vorgesehen. Das Gehäuse kann daher vorteilhaft zweischalig ausgebildet sein, wobei die Rastschwinge in dem ersten Gehäuseteil angeordnet wird und der zweite Gehäuseteil nach Montage der Haltestange auf den ersten Gehäuseteil aufgefügt und mit diesem verbunden wird. Zudem reicht für die Funktionsfähigkeit der Türfeststeller-Einheit das Vorsehen lediglich einer Rastschwinge in dem Gehäuse aus, so dass auch hierdurch eine Einsparung an Montageschritten und an Komponenten der Türfeststeller-Einheit ermöglicht wird. Die vorliegende Türfeststeller-Einheit weist daher deutliche Vorteile gegenüber den Lösungen des Standes der Technik auf. Dadurch, dass die Rastschwinge lediglich einseitig über das zumindest eine federnde und/oder elastische Element, insbesondere Federblechelement, in dem Gehäuse der Türfeststeller-Einheit aufgenommen ist, und nicht wie im Stand der Technik der DE 20 2006 020 603 U1 eine Blattfeder an ihren beiden Enden im Gehäuse des Türfeststellers, ist ein freies Auslenken der Rastschwinge gemäß der vorliegenden Erfindung gegen die von dem an der Rastschwinge angreifenden Vorspannelement, insbesondere Federelement, ausgeübte Vorspannung möglich, wobei das Vorspannelement, insbesondere Federelement, insbesondere quer zur Erstreckung des zumindest einen federnden und/oder elastischen Elements, insbesondere Federblechelementes, an der Rastschwinge angreift. Aufbau und Montage sowie Funktionsfähigkeit der Türfeststeller-Einheit können damit auch gegenüber den Lösungen des Standes der Technik deutlich verbessert werden.

Zur näheren Erläuterung der Erfindung wird im Folgenden ein Ausführungsbeispiel von dieser näher anhand der Zeichnungen beschrieben. Diese zeigen in:
- Figur 1: eine perspektivische Ansicht einer Türfeststeller-Einheit nach dem Stand der Technik,
- Figur 2: eine perspektivische Ansicht eines Teils einer erfindungsgemäßen Türfeststeller-Einheit, umfassend eine erfindungsgemäße Rastschwinge, die an einer Haltestange angreift und dieser gegenüber durch eine Druckfeder vorgespannt ist,
- Figur 3: eine perspektivische Draufsicht auf ein federndes und/oder elastisches Element, hier ein Federblechelement, der Rastschwinge gemäß Figur 2,
- Figur 4: eine perspektivische Draufsicht auf das Federblechelement gemäß Figur 3 mit teilweiser Kunststoffummantelung zum Ausbilden des Rastabschnitts der Rastschwinge,
- Figur 5: eine Querschnittsansicht durch die Rastschwinge gemäß Figur 2,
- Figur 6: eine teilweise Schnittansicht der Türfeststeller-Einheit gemäß Figur 2, wobei sich die Rastschwinge in Rastposition befindet und wobei die Druckfeder zum Vorspannen der Rastschwinge gegenüber der Haltestange der Türfeststeller-Einheit weggelassen ist, und
- Figur 7: eine Seiten-und teilweise Schnittansicht der Türfeststeller-Einheit gemäß Figur 2, wobei die Rastschwinge sich in maximaler Auslenkung befindet und wobei wiederum die Druckfeder zum Vorspannen der Rastschwinge gegenüber der Haltestange weggelassen ist.

In Figur 1 ist eine perspektivische Ansicht einer Türfeststeller-Einheit 100 nach dem Stand der Technik gezeigt, um grundsätzlich die Komponenten einer solchen Türfeststeller-Einheit zu veranschaulichen und deren Befestigung an einer Fahrzeugkarosserie einerseits und einer Fahrzeugtür andererseits. Die Türfeststeller-Einheit 100 umfasst ein Gehäuse 101, das an einer Fahrzeugtür befestigt wird, einen Gehäusedeckel 102 zum Verschließen des Gehäuses 101 insbesondere nach Aufnahme einer Rastschwinge 103 in diesem. Die Rastschwinge ist über einen Schwingenstift bzw. Gelenkbolzen 104 gelenkig verschwenkbar um diesen in dem Gehäuse 101 gelagert. Die Rastschwinge 103 weist ferner einen vorkragenden Rastnocken 105 auf, mit dem die Rastschwinge 103 außenseitig an einer Haltestange 106 angreift. Die Haltestange 106 weist an ihrem einen Ende einen weit auskragenden, massigen Anschlag 107 und an ihrem anderen Ende eine in Figur 1 nicht gezeigte Durchgangsöffnung auf, durch die ein Scharnierstift 108 hindurchgreift, um ein gelenkiges Verschwenken gegenüber einem Lager 109, das mit der Fahrzeugkarosserie verbunden wird, zu ermöglichen. Die Haltestange 106 weist ferner Rastnuten 110 auf, in die der Rastnocken 105 der Rastschwinge 103 rastend eingreifen kann, um eine Fahrzeugtür in verschiedenen Öffnungspositionen zu arretieren. In Figur 1 sind drei Rastnuten 110 entlang der Längserstreckung der Haltestange 106 gezeigt. Die Haltestange 106 erstreckt sich ferner quer durch das Gehäuse 101 und den Gehäusedeckel 102 hindurch. Die Rastschwinge ist innerhalb des Gehäuses 101 durch eine Druckfeder bzw. hier Schraubenfeder 111 gegenüber der Haltestange 106 vorgespannt.

Wie ferner Figur 1 entnommen werden kann, weist die Türfeststeller-Einheit 100 gemäß dem Stand der Technik zwei einander spiegelbildlich gegenüberliegende Rastschwingen auf, die sich auf einander gegenüberliegenden Außenseiten der Haltestange 106 vorgespannt abstützen und dementsprechend mit ihren jeweiligen Rastnocken 105 in die Rastnuten 110 entlang der Haltestange 106 rastend bzw. arretierend eingreifen können. Wird eine mit dem Gehäuse verbundene Fahrzeugtür gegenüber einer mit dem Lager 109 verbundenen Fahrzeugkarosserie verschwenkt, wird zugleich das mit der Fahrzeugtür verbundene Gehäuse 101 gegenüber der Haltestange 106 verschoben bis zum Erreichen des maximalen Öffnungswinkels der Fahrzeugtür gegenüber der Fahrzeugkarosserie, wobei der Anschlag 107 an dem Gehäuse bzw. der Außenseite des Gehäusedeckels 102 anliegt und somit ein weiteres Verschieben entlang der Haltestange verhindert. Zum Dämpfen des Endanschlags des Gehäusedeckels 102 am Anschlag 107 ist der Gehäusedeckel 102 mit zwei Dämpfungskörpern 112 versehen, an denen der Anschlag 107 gedämpft anschlägt.

In Figur 2 ist eine Teilansicht einer erfindungsgemäßen Türfeststeller-Einheit 1 gezeigt, die ebenfalls eine mit einem endseitigen massigen Anschlag 11 versehene Haltestange 10 umfasst. An dem anderen Ende der Haltestange 10 kann diese über einen Scharnierstift (in Figur 2 nicht gezeigt) gelenkig an einem Lager (in Figur 2 nicht gezeigt) befestigt werden, das seinerseits an einer Konsole bzw. einer Fahrzeugkarosserie befestigt wird oder ist. Die Haltestange 10 ist mit in der Draufsicht etwa runden Rastmulden 12 versehen. In Figur 2 sind drei solcher Rastmulden 12 entlang der Haltestange 10 gezeigt. Die Rastmulden sind lediglich auf einer Außenseite 13 der Haltestange 10 angeordnet, da auch lediglich eine Rastschwinge 2 vorgesehen ist, die mit einem gerundeten vorkragenden Rastabschnitt 20 in die jeweiligen Rastmulden 12 entlang der Haltestange 10 eingreifen kann. In Figur 2 greift die Rastschwinge 2 mit ihrem Rastabschnitt 20 in die vom endseitigen massigen Anschlag 11 der Haltestange 10 aus gesehen zweite Rastmulde 12 ein.

Die Rastschwinge 2 ist in einem Gehäuse 3 der Türfeststeller-Einheit 1 angeordnet. Das Gehäuse 3 kann an einer Tür, wie einer Fahrzeugtür, z.B. einer Fahrzeugseitentür, befestigt werden. Dieses ist zum Durchtritt der Haltestange 10 mit einer Durchgangsöffnung 30 versehen. Der Rastabschnitt 20 der Rastschwinge 2 ragt in diese Durchgangsöffnung 30 hinein, wie ebenfalls Figur 2 entnommen werden kann. Die Rastschwinge 2 ist benachbart zur Durchgangsöffnung 30 in dem Material des Gehäuses 3 gelagert. Diese Lagerung ist spielfrei. Die Rastschwinge 2 weist ein federndes und/oder elastisches Element, hier ein Federblechelement 21 auf, das dort in das Material des Gehäuses 3 eingeformt ist. Anstelle eines solchen Federblechelements 21 kann auch ein Element aus einem oder mehreren anderen elastischen, insbesondere federelastischen, Materialien bzw. zumindest ein federndes und/oder elastisches Element vorgesehen bzw. verwendet werden, das aufgrund der Materialwahl und/oder seiner Ausgestaltung und/oder Anordnung federnd und/oder elastisch ist. Als elastische und/oder federnde Materialien kommen für das Element solche Materialien bzw. als elastische und/oder federnde Ausgestaltung kommt eine solche in Frage, die dem Element eine gewisse Formstabilität verleihen/verleiht und die zugleich so elastisch/federnd sind/eine solche Elastizität/Federwirkung verleiht, dass das Element beliebig häufig ausgelenkt werden und nachfolgend wieder in seine Ausgangsposition bzw. nicht ausgelenkte Position und Form zurückkehren kann. Insbesondere ist das Federblechelement 21 im Gehäuse 3 durch Umspritzen mit dem Material des Gehäuses 3 aufgenommen. Zum Ausbilden des Rastabschnitts 20 ist das Federblechelement 21 partiell mit einer Kunststoffummantelung 22 versehen. In diesem Bereich stützt sich an der Rastschwinge 2 eine Druckfeder 4, in Figur 2 als Schraubenfeder gezeigt, ab, um die Rastschwinge 2 innerhalb des Gehäuses 3 gegen die Haltestange 10 vorzuspannen. Die Druckfeder 4 stützt sich dementsprechend mit ihrem von der Rastschwinge 2 abgewandten Ende 40 im Gehäuse 3 ab und mit ihrem Ende 41 in bzw. an der Rastschwinge 2, genauer deren Kunststoffummantelung 22.

Das Gehäuse 3 ist insbesondere zweiteilig ausgebildet, wobei in Figur 2 der eine Gehäuseteil 31 gezeigt ist. Dieser ist mit zwei Verbindungszapfen 32, 33 versehen, die in entsprechende Öffnungen in einem zweiten Gehäuseteil (in Figur 2 nicht gezeigt) des Gehäuses 3 eingreifen können, um eine Verbindung zwischen den beiden Gehäuseteilen herzustellen. Eine Öffnung 34 ist in Figur 2 an dem Gehäuseteil 31 ebenfalls angedeutet, um dort mit entsprechend vorkragenden Verbindungszapfen des anderen Gehäuseteils eingreifen zu können. Selbstverständlich ist es auch möglich, dass der andere Gehäuseteil lediglich Öffnungen zum Eingreifen der Verbindungszapfen des Gehäuseteils 31 aufweist, somit der Gehäuseteil 31 anstelle der Öffnung 34 und ggf. einer weiteren Öffnung 34 Verbindungszapfen zum Eingreifen und somit Zusammenwirken mit Öffnungen in dem anderen Gehäuseteil aufweist.

Wie Figur 2 ferner zu entnehmen ist, kann zur Gewicht- und Materialeinsparung das Gehäuse 3, hier der in Figur 2 gezeigte Gehäuseteil 31, eine Wabenstruktur aufweisen, wobei in Figur 2 dieser als mit seitlichen Ausnehmungen und Stegen versehene Struktur ausgebildet ist.

Figur 3 zeigt eine perspektivische Draufsicht auf das Federblechelement 21. Dieses weist einen ebenen mittleren Abschnitt 23, einen Befestigungsabschnitt 24, der sich an den ebenen mittleren Abschnitt anschließt, und einen mit einer Durchgangsöffnung 26 versehenen gerundeten Abschnitt 25 auf. Der mit der Durchgangsöffnung 26 versehene gerundete Abschnitt 25 ist die Durchgangsöffnung 26 umgebend aus der Ebene des Federblechelementes 21 herausgewölbt ausgebildet, um eine Vorformung für den in diesem Bereich angeordneten bzw. anzuordnenden Rastabschnitt 20 der Rastschwinge 2 auszubilden. Der gerundete Abschnitt 25 wird mit der Kunststoffummantelung 22 versehen, wie dies in Figur 4 und Figur 5 gezeigt ist. Um einen besonders guten Halt der Kunststoffummantelung, insbesondere Kunststoffumspritzung, an dem gerundeten Abschnitt 25 bzw. in Bereich der Durchgangsöffnung 26 in diesem vorzusehen, ist letztere endseitig gezahnt ausgebildet, weist in der in Figur 3 gezeigten Ausführungsvariante vier solcher Zähne 27 als Halteelemente zum Festhalten der Kunststoffummantelung bzw. Kunststoffumspritzung 22 auf.

Der Befestigungsabschnitt 24 weist zwei Durchgangsöffnungen 28 auf und ist endseitig mit einem abgewinkelten Abschnitt 29 versehen, der in einem Winkel α zu dem übrigen Teil des Befestigungsabschnitts 24, der mit den Durchgangsöffnungen 28 versehen ist und zum ebenen mittleren Abschnitt 23, insbesondere etwa in einem rechten Winkel zur Ebene des ebenen mittleren Abschnitts 23, angeordnet ist. Dies kann insbesondere Figur 5 entnommen werden. Die beiden Durchgangsöffnungen 28 dienen zum besseren Befestigen des Federblechelementes 21 im Material des Gehäuses 3, da durch die Durchgangsöffnungen 28 das Material des Gehäuses 3 beim Umspritzen des Federblechelementes 21 hindurchströmen und dementsprechend eine besonders gute Befestigung des Federblechelementes 21 im Material des Gehäuses 3 ermöglichen kann. Der abgewinkelte Abschnitt 29 des Befestigungsabschnitts 24 des Federblechelementes 21 dient ebenfalls zum besonders guten und sicheren Festhalten des Federblechelementes 21 im Material des Gehäuses 3 und somit zur besonders sicheren Befestigung der Rastschwinge 2 am Gehäuse 3 beim Auslenken der Rastschwinge 2 beim Überstreichen der nicht mit den Rastmulden 12 versehenen Außenseite 13 der Haltestange 10. Eine solche Position der ausgelenkten, hier maximal ausgelenkten, Rastschwinge 2 gegenüber dem Gehäuse 3 ist in Figur 7 zu sehen. Demgegenüber zeigt Figur 6 eine im Wesentlichen nicht ausgelenkte Position der Rastschwinge 2 gegenüber dem Gehäuse 3, wobei bei der Position gemäß Figur 6 die Rastschwinge 2 mit ihrem Rastabschnitt 20 in der Rastmulde 12 der Haltestange 10 liegt. In beiden Positionen bleibt der rechte Winkel α zwischen dem abgewinkelten Abschnitt 29 und dem mit den Durchgangsöffnungen 28 versehenen Bereich des Befestigungsabschnitts 24 erhalten, wie den Figuren 6 und 7 und auch 2 ebenfalls entnommen werden kann. In Figur 7 ist die maximale Auslenkung des Federblechelements 21 außerhalb der Befestigung in dem Gehäuse 3 um einen Auslenkwinkel β zu sehen.

Wie insbesondere den Figuren 4 und 5 weiter entnommen werden kann, wird das Federblechelement 21 in seinem gerundeten, mit der Durchgangsöffnung 26 versehenen Abschnitt 25 vollständig umspritzt, so dass dieses Ende des gerundeten Abschnitts 25 des Federblechelements 21 vollständig in dem Kunststoffmaterial der Kunststoffummantelung 22 aufgenommen ist. Zur besseren Veranschaulichung ist der aus der Ebene des Federblechelements 21 ausgestellte, gewölbte Abschnitt 25 in Figur 5 in der Seitenansicht und nicht in der Schnittansicht gezeigt, die diesen umgebende Kunststoffummantelung 22 jedoch in Schnittansicht. Die Kunststoffummantelung 22 ist kuppelförmig im Bereich des Rastabschnitts 20, der sich in der Rastmulde 12 der Haltestange 10 abstützen soll, ausgebildet. Dieser Rastabschnitt 20 ist auf der gewölbten Seite des mit der Durchgangsöffnung 26 versehenen gerundeten Abschnitts 25 des Federblechelements 21 angeordnet, wobei die Formgebung des gerundeten Abschnitts 25 des Federblechelements 21 im Bereich der Durchgangsöffnung 26 an die kuppelförmige Formgebung der Kunststoffummantelung 22 im Bereich des Rastabschnitts 20 bzw. umgekehrt die Formgebung des Rastabschnitts 22 an die kuppelförmige oder sphärische Formgebung des Abschnitts 25 des Federblechelements 21 angepasst ist, wie insbesondere Figur 5 entnommenen werden kann. Auf der gegenüberliegenden Seite des Federblechelements 21 ist die Kunststoffummantelung 22 mit einer inneren ringförmigen Ausnehmung 220 versehen. Diese dient dem Abstützen der Druckfeder 4, wie auch in Figur 2 zu sehen. Wie den Figuren 4 und 5 entnommen werden kann, ist auch eine zentrale Ausnehmung 221 in die Kunststoffummantelung 22 eingeformt, wobei zwischen der zentralen Ausnehmung 221 und der inneren ringförmigen Ausnehmung 220 eine umlaufende Wandung 222 vorgesehen ist, um die Druckfeder 4 in der inneren ringförmigen Ausnehmung 220 sicher und ggf. zentriert zu positionieren. Die Kunststoffummantelung 22 ist ferner mit einer umlaufenden äußeren Wandung 223 versehen, um eine umlaufende äußere Umgrenzung für die Druckfeder 4 vorzusehen und diese somit gut in der ringförmigen Ausnehmung 220 zwischen den Wandungen 223 und 222 aufzunehmen.

Die Kunststoffummantelung 22 ist ferner in Richtung zu dem ebenen mittleren Abschnitt 23 des Federblechelementes 21 hin mit einem Radius R versehen ausbildet, wie in Figur 5 angedeutet. Hierdurch kann beim Auslenken des Federblechelementes 21 ein ungewolltes Lösen der Kunststoffummantelung 22 von diesem sicher verhindert und dementsprechend die Funktionsfähigkeit der Rastschwinge 2 sichergestellt werden.

Bei der Herstellung der Türfeststeller-Einheit 1 kann das Federblechelement 21 mit der Kunststoffummantelung 22 vorkonfektioniert, also umspritzt, und nachfolgend mit seinem Befestigungsabschnitt 24 beim Herstellen des Gehäuses 3 in dieses an der gewünschten Stelle mit eingespritzt bzw. von dem Material des Gehäuses 3 umspritzt werden. Die dementsprechend konfektionierte Einheit aus Gehäuse 3 und spielfrei in dieser gelagerter Rastschwinge 2 kann sodann mit der Druckfeder 4 und der Haltestange 10 verbunden werden, wobei nach Montage des Gehäuses 3 mit darin aufgenommener Rastschwinge 2, Druckfeder 4 und Haltestange 10 das Gehäuse 3 geschlossen, insbesondere durch Verbinden des ersten mit dem zweiten Gehäuseteil, und dementsprechend die Montage der Türfeststeller-Einheit vervollständigt werden kann. Die Türfeststeller-Einheit 1 weist somit eine geringe Anzahl an Komponenten bzw. Bauteilen auf und ist einfach zu montieren.

Durch die Verwendung des Federblechelementes 21 kann die Rastschwinge 2 entgegen der durch die Druckfeder 4 geschaffenen Vorspannung bei Überstreichen von nicht mit Rastmulden 12 versehenen Abschnitten der Haltestange 10, wie insbesondere in Figur 7 gezeigt, beliebig ausgelenkt werden und bei Eingriff des Rastabschnitts 20 der Rastschwinge 2 in eine der Rastmulden 12 der Haltestange 10 in eine nicht ausgelenkte Position des Federblechelements 21 zurückkehren. Ein Auslenken des Federblechelementes 21 ist somit beliebig häufig möglich, so dass permanent eine Funktionsfähigkeit der Türfeststeller-Einheit 1 sicher gestellt werden kann. Insbesondere eine Fahrzeugtür, wie eine Fahrzeugseitentür eines Fahrzeugs, lässt sich somit beliebig häufig öffnen und in entsprechenden Rastpositionen durch Eingriff der Rastschwinge 2 in eine entsprechende Rastmulde 12 entlang der Haltestange 10 arretieren. Dies ist auch bei unterschiedlichsten Außentemperaturen möglich, so dass eine permanente Funktionsfähigkeit der Türfeststeller-Einheit 1 gegeben ist.

Neben den im Vorstehenden beschriebenen und in den Figuren gezeigten Ausführungsvarianten von Türfeststeller-Einheiten bzw. Rastschwingen für solche Türfeststeller-Einheiten können noch zahlreiche weitere gebildet werden, bei denen jeweils die Rastschwinge zumindest ein federndes und/oder elastisches Element, wie ein federelastisches Element, insbesondere zumindest ein Federblechelement, aufweist, das zumindest teilweise mit zumindest einer Kunststoffummantelung versehen ist. Mit solch einem federnden und/oder elastischen Element, insbesondere Federblechelement, ist die Rastschwinge im Gehäuse der Türfeststeller-Einheit aufgenommen, dort insbesondere formschlüssig und somit spielfrei mit diesem verbunden, wobei die Rastschwinge gegenüber dem Gehäuse durch Durchbiegen des zumindest einen federnden und/oder elastischen Elements, insbesondere Federblechelements, während des Überstreichens der mit zumindest einer Rastausnehmung versehenen Haltestange ausgelenkt werden kann.

### Bezugszeichenliste

- 1: Türfeststeller-Einheit
- 2: Rastschwinge
- 3: Gehäuse
- 4: Druckfeder
- 10: Haltestange
- 11: Anschlag
- 12: Rastmulde
- 13: Außenseite
- 20: Rastabschnitt
- 21: Federblechelement
- 22: Kunststoffummantelung
- 23: ebener mittlerer Abschnitt
- 24: Befestigungsabschnitt
- 25: gerundeter Abschnitt
- 26: Durchgangsöffnung
- 27: Zahn
- 28: Durchgangsöffnung
- 29: abgewinkelter Abschnitt
- 30: Durchgangsöffnung
- 31: Gehäuseteil
- 32: Verbindungszapfen
- 33: Verbindungszapfen
- 34: Öffnung
- 40: Ende
- 41: Ende
- 100: Türfeststeller-Einheit
- 101: Gehäuse
- 102: Gehäusedeckel
- 103: Rastschwinge
- 104: Gelenkbolzen
- 105: Rastnocken
- 106: Haltestange
- 107: Anschlag
- 108: Scharnierstift
- 109: Lager
- 110: Rastnut
- 111: Druckfeder/Schraubenfeder
- 112: Dämpfungskörper
- 220: innere ringförmige Ausnehmung
- 221: zentrale Ausnehmung
- 222: umlaufende Wandung
- 223: umlaufende äußere Wandung
- R: Radius
- α: Winkel
- β: Auslenkwinkel

## Patentansprüche

1. Türfeststeller-Einheit (1) mit zumindest einer Haltestange (10), zumindest einer Rastschwinge (2), die sich auf der Haltestange (10) abstützt, und zumindest einem Gehäuse (3), wobei die Rastschwinge (2) in oder an dem Gehäuse (3) beweglich gelagert ist,
**dadurch gekennzeichnet, dass**
die Rastschwinge (2) zumindest ein federndes und/oder elastisches Element (21) aufweist, das zumindest teilweise mit zumindest einer Kunststoffummantelung (22) versehen ist, wobei ein Ende des zumindest einen federnden und/oder elastischen Elements (21) in dem Material des Gehäuses (3) aufgenommen ist.

2. Türfeststeller-Einheit (1) nach Anspruch 1,
**dadurch gekennzeichnet, dass**
die Kunststoffummantelung (22) eine Kunststoffumspritzung ist.

3. Türfeststeller-Einheit (1) nach Anspruch 1 oder 2,
**dadurch gekennzeichnet, dass**
das zumindest eine federnde und/oder elastische Element (21) aus zumindest einem elastischen Material besteht, insbesondere ein Federblechelement ist.

4. Türfeststeller-Einheit (1) nach Anspruch 1, 2 oder 3,
**dadurch gekennzeichnet, dass**
das zumindest eine federnde und/oder elastische Element (21), insbesondere Federblechelement, zumindest einen Befestigungsabschnitt (24) zum Befestigen des zumindest einen federnden und/oder elastischen Elements (21), insbesondere Federblechelements, an dem Gehäuse (3) und zumindest einen mit der Kunststoffummantelung (22) versehenen Abschnitt (25) aufweist.

5. Türfeststeller-Einheit (1) nach Anspruch 4,
**dadurch gekennzeichnet, dass**
das zumindest eine federnde und/oder elastische Element (21), insbesondere Federblechelement, mit dem Gehäuse (3) im Bereich seines Befestigungsabschnitts (24) formschlüssig verbunden ist, insbesondere in dem Gehäuse (3) verspritzt ist.

6. Türfeststeller-Einheit (1) nach einem der vorstehenden Ansprüche,
**dadurch gekennzeichnet, dass**
ein Vorspannelement, insbesondere ein Federelement (4), insbesondere eine Druckfeder, der Türfeststeller-Einheit (1) im Bereich der Kunststoffummantelung (22) der Rastschwinge (2) an dieser angreift zum Ausüben einer Vorspannkraft in Richtung der Haltestange (10).

7. Türfeststeller-Einheit (1) nach einem der vorstehenden Ansprüche,
**dadurch gekennzeichnet, dass**
die Haltestange (10) mit zumindest einer Rastausnehmung (12) versehen ist zum rastenden Eingreifen der Rastschwinge (2) mit deren Rastabschnitt (20) von deren Kunststoffummantelung (22).

8. Rastschwinge (2) für eine Türfeststeller-Einheit (1) nach einem der vorstehenden Ansprüche,
**dadurch gekennzeichnet, dass**
die Rastschwinge (2) zumindest ein federndes und/oder elastisches Element (21) aufweist, das zumindest teilweise mit zumindest einer Kunststoffummantelung (22) versehen ist, wobei zumindest ein Rastabschnitt (20) im Bereich der Kunststoffummantelung (22) ausgebildet ist, wobei das zumindest eine federnde und/oder elastische Element (21) zumindest einen Befestigungsabschnitt (24) zum Befestigen an einem Gehäuse (3) der Türfeststeller-Einheit (1) bzw. formschlüssigen Verbinden mit dem Material des Gehäuses (3) der Türfeststeller-Einheit (1) aufweist.

9. Rastschwinge (2) nach Anspruch 8,
**dadurch gekennzeichnet, dass**
die Kunststoffummantelung (22) eine Kunststoffumspritzung eines Abschnitts (25) des zumindest einen federnden und/oder elastischen Elements (21), insbesondere Federblechelements, ist.

10. Rastschwinge (2) nach Anspruch 8 oder 9,
**dadurch gekennzeichnet, dass**
der Befestigungsabschnitt (24) des zumindest einen federnden und/oder elastischen Elements (21), insbesondere Federblechelements, mit zumindest einer Öffnung (28) versehen ist und/oder zumindest einen abgewinkelten Abschnitt (29) aufweist, zum Erleichtern eines Befestigens an dem Gehäuse (3) der Türfeststeller-Einheit (1).

11. Rastschwinge (2) nach einem der Ansprüche 8 bis 10,
**dadurch gekennzeichnet, dass**
das zumindest eine federnde und/oder elastische Element (21), insbesondere Federblechelement, zumindest eine Durchgangsöffnung (26) mit zumindest einem Halteelement (27) zum Festhalten der Kunststoffummantelung (22) aufweist, wobei die Kunststoffummantelung (22) im Bereich der zumindest einen Durchgangsöffnung (26), insbesondere diese vollständig umgebend, angeordnet ist oder wird.

12. Rastschwinge (2) nach Anspruch 11,
**dadurch gekennzeichnet, dass**
das zumindest eine Halteelement (27) zahnförmig und aus der Ebene des zumindest einen federnden und/oder elastischen Elements (21), insbesondere Federblechelements, herausgebogen ist, insbesondere ein Abschnitt um die Durchgangsöffnung (26) in dem mit der Kunststoffummantelung (22) versehenen Abschnitt (25) herum aus der Ebene des zumindest einen federnden und/oder elastischen Elements (21), insbesondere Federblechelements, ausgestellt oder herausgewölbt ist.

13. Fahrzeugtür mit zumindest einer Türfeststeller-Einheit (1) nach einem der Ansprüche 1 bis 7.

14. Fahrzeug mit zumindest zwei Fahrzeugseitentüren, die über jeweils zumindest eine Türfeststeller-Einheit (1) nach einem der Ansprüche 1 bis 7 mit einer Fahrzeugkarosserie verbindbar oder verbunden sind.

## Claims

1. Door-stopping unit (1) having at least one holding bar (10), at least one locking rocker (2), which rests on the holding bar (10), and at least one housing (3), wherein the locking rocker (2) is movably mounted in or on the housing (3),
**characterised in that**
the locking rocker (2) has at least one resilient and/or elastic element (21) which is provided at least in part with at least one plastics casing (22), wherein an end of the at least one resilient and/or elastic element (21) is received in the material of the housing (3).

2. Door-stopping unit (1) according to claim 1,
**characterised in that**
the plastics casing (22) is a plastics overmoulding.

3. Door-stopping unit (1) according to claim 1 or 2,
**characterised in that**
the at least one resilient and/or elastic element (21) is made of at least one elastic material, in particular is a spring steel sheet element.

4. Door-stopping unit (1) according to claim 1, 2 or 3,
**characterised in that**
the at least one resilient and/or elastic element (21), in particular spring steel sheet element, has at least one fastening portion (24) for fastening the at least one resilient and/or elastic element (21), in particular spring steel sheet element, to the housing (3) and at least one portion (25) provided with the plastics casing (22).

5. Door-stopping unit (1) according to claim 4,
**characterised in that**
the at least one resilient and/or elastic element (21), in particular spring steel sheet element, is connected in a positively-locking manner to the housing (3) in the region of its fastening portion (24), in particular is injection-moulded in the housing (3).

6. Door-stopping unit (1) according to any one of the preceding claims,
**characterised in that**
a biasing element, in particular a spring element (4), in particular a compression spring, of the door-stopping unit (1) acts on the locking rocker (2) in the region of the plastics casing (22) thereof in order to exert a biasing force in the direction towards the holding bar (10).

7. Door-stopping unit (1) according to any one of the preceding claims,
**characterised in that**
the holding bar (10) is provided with at least one locking recess (12) for the locking engagement of the locking rocker (2) with the locking portion (20) thereof of the plastics casing (22) thereof.

8. Locking rocker (2) for a door-stopping unit (1) according to any one of the preceding claims,
**characterised in that**
the locking rocker (2) has at least one resilient and/or elastic element (21) which is provided at least in part with at least one plastics casing (22), wherein at least one locking portion (20) is formed in the region of the plastics casing (22), wherein the at least one resilient and/or elastic element (21) has at least one fastening portion (24) for fastening to a housing (3) of the door-stopping unit (1) or connection in a positive-locking manner to the material of the housing (3) of the door-stopping unit (1).

9. Locking rocker (2) according to claim 8,
**characterised in that**
the plastics casing (22) is a plastics overmoulding of a portion (25) of the at least one resilient and/or elastic element (21), in particular spring steel sheet element.

10. Locking rocker (2) according to claim 8 or 9,
**characterised in that**
the fastening portion (24) of the at least one resilient and/or elastic element (21), in particular spring steel sheet element, is provided with at least one opening (28) and/or has at least one angled portion (29) for facilitating fastening to the housing (3) of the door-stopping unit (1).

11. Locking rocker (2) according to any one of claims 8 to 10,
**characterised in that**
the at least one resilient and/or elastic element (21), in particular spring steel sheet element, has at least one through-opening (26) having at least one holding element (27) for holding the plastics casing (22), wherein the plastics casing (22) has been or is arranged in the region of the at least one through-opening (26), in particular surrounding it completely.

12. Locking rocker (2) according to claim 11,
**characterised in that**
the at least one holding element (27) is toothlike and is bent out of the plane of the at least one resilient and/or elastic element (21), in particular spring steel sheet element, in particular a portion around the through-opening (26) in the portion (25) provided with the plastics casing (22) is turned or arched out of the plane of the at least one resilient and/or elastic element (21), in particular spring steel sheet element.

13. Vehicle door having at least one door-stopping unit (1) according to any one of claims 1 to 7.

14. Vehicle having at least two vehicle side doors, each of which can be connected or is connected to a vehicle body *via* at least one door-stopping unit (1) according to any one of claims 1 to 7.

## Revendications

1. Dispositif d'arrêt de porte (1) avec au moins une barre de maintien (10), au moins un bras de verrouillage (2) qui est supporté par la barre de maintien (10), et au moins un boîtier (3), le bras de verrouillage (2) étant monté mobile dans ou sur le boîtier (3),
**caractérisé en ce que**
le bras de verrouillage (2) comprend au moins un élément élastique et/ou souple (21) qui est pourvu au moins partiellement d'au moins un revêtement en matière plastique (22), une extrémité de l'au moins un élément élastique et/ou souple (21)étant reçue dans le matériau du boîtier (3).

2. Dispositif d'arrêt de porte (1) selon la revendication 1
**caractérisé en ce que**
le revêtement en matière plastique (22) est un surmoulage en matière plastique.

3. Dispositif d'arrêt de porte (1) selon la revendication 1 ou 2,
**caractérisé en ce que**
l'au moins un élément élastique et/ou souple (21) est constitué d'au moins un matériau élastique, en particulier d'un élément de ressort à lame.

4. Dispositif d'arrêt de porte (1) selon la revendication 1, 2 ou 3,
**caractérisé en ce que**
l'au moins un élément élastique et/ou souple (21), en particulier l'élément de lame à ressort, présente au moins une partie de fixation (24) pour fixer l'au moins un élément élastique et/ou souple (21), en particulier l'élément de ressort à lame, sur le boîtier (3) et au moins une partie (25) munie du revêtement en matière plastique (22).

5. Dispositif d'arrêt de porte (1) selon la revendication 4,
**caractérisé en ce que**
l'au moins un élément élastique et/ou souple (21), en particulier l'élément de ressort à lame, est ajusté dans le boîtier (3) dans la zone de sa partie de fixation (24), en particulier par moulage par injection dans le boîtier (3).

6. Dispositif d'arrêt de porte (1) selon l'une des revendications précédentes,
**caractérisé en ce qu'**un
élément de précontrainte, en particulier un élément à ressort (4), en particulier un ressort de compression, du dispositif d'arrêt de porte (1), agit sur le revêtement en matière plastique (22) du bras de verrouillage (2) pour exercer une force de précontrainte en direction de la barre de maintien (10).

7. Dispositif d'arrêt de porte (1) selon l'une des revendications précédentes,
**caractérisé en ce que**
la barre de maintien (10) est pourvue d'au moins un évidement de verrouillage (12) pour l'engagement de verrouillage du bras de verrouillage (2) avec la zone de verrouillage (20) de son revêtement en matière plastique (22).

8. Bras de verrouillage (2) pour un dispositif d'arrêt de porte (1) selon l'une des revendications précédentes,
**caractérisé en ce que**
le bras de verrouillage (2) présente au moins un élément élastique et/ou souple (21) qui est au moins partiellement recouvert d'au moins un revêtement en matière plastique (22), au moins une zone de verrouillage (20) étant formée dansle revêtement en matière plastique (22), l'au moins un élément élastique et/ou souple (21), en particulier un élément de ressort à lame, présentant au moins une partie de fixation (24) pour la fixation à un boîtier (3) du dispositif d'arrêt de porte (1).

9. Bras de verrouillage (2) selon la revendication 8,
**caractérisé en ce que**
le revêtement en matière plastique (22) est un surmoulage en matière plastique d'une zone (25) de l'au moins un élément élastique et/ou souple (21), en particulier un élément de ressort à lame.

10. Bras de verrouillage (2) selon la revendication 8 ou 9,
**caractérisé en ce que**
lapartiede fixation (24) de l'au moins un élément élastique et/ou souple (21), en particulier un élément de ressort à lame, est pourvue d'au moins une ouverture (28) et/ou présente au moins une partie coudée(29), pour faciliter la fixation au boîtier (3) dudispositif d'arrêt de porte (1).

11. Bras de verrouillage (2) selon l'une des revendications 8 à 10,
**caractérisé en ce que**
l'au moins un élément élastique et/ou souple (21), en particulier un élément de ressort à lame, présente au moins une ouverture traversante (26) avec au moins un organe de maintien (27) pour maintenir le revêtement en matière plastique (22), le revêtement en matière plastique (22) étant disposé au niveau de l'au moins une ouverture traversante (26), notamment l'entourant complètement.

12. Bras de verrouillage (2) selon la revendication 11,
**caractérisé en ce que**
l'au moins un organe de maintien (27) est en forme de dent et est plié hors du plan de l'au moins un élément élastique et/ou souple (21), en particulier un élément de ressort à lame, en particulier une section autour de l'ouverture de passage (26) dans la zone (25) munie du revêtement en matière plastique (22) présentant une cambrure ou un arc hors du plan de l'au moins un élément élastique et/ou souple (21), en particulier de l'élément de ressort à lame.

13. Porte de véhicule avec au moins une unité d'arrêt de porte (1) selon l'une des revendications 1 à 7.

14. Véhicule avec au moins deux portes latérales de véhicule, dont chacune peut être reliée à une carrosserie de véhicule par l'intermédiaire d'au moins une unité d'arrêt de porte (1) selon l'une des revendications 1 à 7.
